# EUROPÄISCHE PATENTSCHRIFT

(11) **EP 0 265 606 B1**
(45) Veröffentlichungstag und Bekanntmachung des Hinweises auf die Patenterteilung: **07.11.1990**
(21) Anmeldenummer: 87111677.8
(22) Anmeldetag: 12.08.1987
(51) Int. Cl.: E05D 15/52

(54) **Scharniergelenk für fenster, Türen od.dgl.**
Hinge for windows, doors or the like
Charnière pour fenêtres, portes ou similaire

(30) Priorität: 31.10.1986 DE 3637077
(43) Veröffentlichungstag der Anmeldung: 04.05.1988
(73) Patentinhaber: SIEGENIA-FRANK KG, 57074 Siegen (DE)
(72) Erfinder: Loos, Horst, D-5905 Freudenberg (DE)

(56) Entgegenhaltungen:
- DE-A- 2 301 652
- DE-A- 2 443 866
- FR-A- 2 563 564

## Beschreibung

Die Erfindung betrifft ein Scharniergelenk für Fenster, Türen od. dgl., insbesondere am Ausstellarm einer Ausstellvorrichtung für Drehkippflügel, bei welchem in einem am Blendrahmen befestigtbaren Lagerbock ein abgewinkeltes Zwischenstück um einen Achsbolzen verschwenkbar gehalten ist und mit einem um eine rechtwinklig zum Achsbolzen gerichtete Gelenkachse um 180_{°} verdrehbaren Tragarm od. dgl. in Verbindung steht, der am Flügel als Halteelement angreift sowie am Zwischenstück in den beiden um 180_{°} zueinander versetzten Drehstellungen lagenfixierbar ist.

Derartige Scharniergelenke sind bereits bekannt und beispielsweise in der DE-B 1 231 591 und der DE-A 2 301 652 und der dem Oberbegriff des Anspruchs 1 entsprechenden DE-B 2 443 866 offenbart.

Hauptsächlich sind dabei diese Scharniergelenke zur Benutzung am Ausstellarm einer Ausstellvorrichtung für Drehkippflügel vorgesehen. Sie lassen sich bei Fenstern, Türen od. dgl. mit Drehflügel, Kippflügel oder Klappflügel benutzen, wenn ihr Tragarm unmittelbar an der Falzfläche des Flügels, beispielsweise mittels Schrauben, festgelegt wird.

Die Scharniergelenke der aus DE-B 1 231 591 und aus DE-B 2 443 866 bekannten, gattungsgemäßen Art haben den Vorteil, daß sie in ein und derselben Ausführung ohne weiteres für Rechts- oder Linksanschlag benutzt werden können, weil sich ihr dem Flügel zugeordneter Tragarm relativ zum abgewinkelten Zwischenstück um die rechtwinklig zum Achsbolzen gerichtete Gelenkachse gegenüber dem am Blendrahmen befestigbaren Lagerbock um 180_{°} verdrehen läßt und dadurch die Anschlagrichtung bedarfsweise eingestellt werden kann.

Bei Schamiergelenken der mit der DE-A 2 301 652 bekannt gewordenen Bauart ist jedoch die bedarfsweise Umstellung der Anschlagrichtung nicht ohne weiteres möglich. Vielmehr müssen hier zusammenwirkende, starre Formschlußelemente durch Längsverstellung des Tragarms relativ zum Zwischenstück mittels umständlicher Schraubbetätigung zeitweilig außer Eingriff gebracht und dann wieder durch umgekehrte Schraubbetätigung miteinander gekuppelt werden.

In den beiden unterschiedlichen Drehlagen kann dabei der Tragarm od. dgl. relativ zum Zwischenstück gegen unerwünschte Verdrehung um die Gelenkachse fixiert werden, und zwar mit Hilfe zusätzlicher Sperrglieder, die jeweils zwischen einer Ausrückstellung und einer Einrückstellung verlagerbar sind und dabei von Hand oder mittels eines Werkzeuges betätigt werden müssen (DE-AS 24 43 866).

Bekannt ist es durch das DE-GM 85 30 860 aber auch schon, dem abgewinkelten Zwischenstück und dem Tragarm eine Rastvorrichtung zuzuordnen, welche die beiden um 180_{°} zueinander verdrehten Lagen des Tragarms am winkelförmigen Zwischenstück fixiert, indem ein die Gelenkachse bildender Zapfen des Tragarms an seinem Umfang mit zwei sich diametral gegenüberliegenden, ebenen Rastflächen versehen ist, mit denen eine in einer Aufnahme des winkelförmigen Zwischenstücks biegeverformbar festgehaltene, eben Federscheibe in Kontaktberührung steht. Für die Umstellung von Rechts- auf Linksanschlag oder umgekehrt ist hierbei nur ein einfacher Handgriff notwendig. Trotzdem wird jedoch erreicht, daß die jeweils eingestellte Relativlage von winkelförmigem Zwischenstück und Tragarm festgelegt ist.

Eine Unzulänglichkeit bei allen vorbekannten Scharniergelenken der gattungsgemäßen Art besteht darin, daß zur Erzielung der jeweiligen Lagenfixierung des abgewinkelten Zwischenstücks und des Tragarms zusätzliche Funktionselemente benötigt werden, die nicht nur speziell hergestellt werden müssen, sondern auch zusätzliche Montagearbeiten erfordern und dementsprechend den Herstellungsaufwand für die Scharniergelenke erhöhen.

Der Erfindung liegt die Aufgabe zugrunde, ein Schamiergelenk der eingangs spezifizierten Gattung anzugeben, bei dem die relative Drehlagenfixierung von Tragarm und Zwischenstück ohne die Benutzung von Zusatzteilen erreicht werden kann.

Gelöst wird diese Aufgabe nach der Erfindung mit den Kennzeichnungsmerkmalen des Anspruchs 1, nämlich dadurch,
daß das dem Zwischenstück zugewendete Ende des Tragarms Gabelform mit zwei parallelen Schenkeln aufweist,
daß die Gabelschenkel seitlich an einem die Gelenkachse aufnehmenden Lagerauge des Zwischenstücks vorbeigreifen,
und daß vom Lagerauge radial ein Nocken, eine Leiste od. dg. absteht, der bzw. die zwei voneinander weggerichtete Anschlagflächen aufweist, gegen die jeweils einer der Gabelschenkel in den beiden um 180_{°} versetzten Drehlagen abstützbar ist.

Unmittelbar durch das Zusammenfügen von Tragarm und winkelförmigem Zwischenstück mittels eines die Gelenkachse bildenden Zapfens wird auf diese Art und Weise die Lagenfixierung für die beiden Drehstellungen herbeigeführt.

Ein Scharniergelenk, bei welchem der Tragarm quer zu seiner Hauptebene gegenüber der Gelenkachse versetzt, aber parallel dazu verlaufend vorgesehen ist und das Zwischenstück eine Dicke hat, die einem Mehrfachen, vorzugsweise mindestens dem Dreifachen, der Dicke des Tragarmes entspricht, erweist es sich erfindungsgemäß als besonders vorteilhaft, wenn nach Anspruch 2 der Nocken, die Leiste od. dgl. auf der zur Schwenkebene parallelen Symmetrieebene des Zwischenstückes liegt und die beiden Anschlagflächen hieran einen Abstand von dieser Symmetrieebene haben, der auf die Versetztlage des Tragarms relativ zu Gelenkachse abgestimmt ist.

In jeder der beiden möglichen relativen Drehlagen des Tragarms zum abgewinkelten Zwischenstück schließt bei dieser Ausgestaltung die Oberseite des Tragarms mit der Oberseite des abgewinkelten Zwischenstücks ab, während an der Unterseite des Tragarmes anliegend ein die Gelenkachse bzw. den Zapfen tragendes Formteil und/oder ein Riegelansatz vorgesehen werden kann.

Als besonders vorteilhaft und zweckmäßig hat es sich ferner erwiesen, wenn nach der Lehre des Anspruchs 3 den Gabelschenkeln des Tragarms am Lagerauge des Zwischenstücks Fixierraste zugeordnet sind. Diese können beispielsweise von einem über die Mantelfläche des Lagerauges radial vorspringenden Wulst oder Nocken gebildet werden, mit dem die Innenseite der Gabelschenkel aufgrund der ihnen innewohnenden Eigenfederung zusammenwirken. Bewährt hat es sich dabei, wenn die Fixierraste an der dem Nocken bzw. der Leiste diametral gegenüberliegenden Umfangsfläche des Lagerauges vorgesehen sind.

Wenn bei einem Scharniergelenk der Tragarm in Längsrichtung der Gelenkachse begrenzt verstellbar mit dem Zwischenstück verbunden ist, um eine Lagenjustierung des Flügels relativ zum Blendrahmen parallel zu seiner Ebene zu ermöglichen, ist es nach der Erfindung besonders wichtig, wenn gemäß Anspruch 4 die Gabelschenkel des Tragarms sowie der Nocken, die Leiste od. dgl. des Zwischenstücks in Längsrichtung ein Überlappungsmaß haben, welches größer bemessen ist als das vorgesehene maximale Verstellmaß.

Durch die Lagenjustierung des Tragarms relativ zum abgewinkelten Zwischenstück wird bei dieser Ausgestaltung die vorgesehene Drehwinkelfixierung nicht beeinträchtigt.

Wenn der Tragarm des Scharniergelenkes den Ausstellarm einer Drehkipp-Ausstellvorrichtung bildet und für die Schließstellung sowie zum Drehöffnen des Flügels in Parallellage an diesem über durch einen Treibstangenbeschlag betätigbare Riegelelemente festlegbar ist, besteht ein Wesensmerkmal der Erfindung auch noch darin, daß jeweils der von der Öffnungsseite des Flügels entfernte Gabelschenkel des Tragarms von dem Nocken, der Leiste od. dgl. des Zwischenstücks stützend untergriffen ist.

Diese Maßnahme hat zur Folge, daß die durch das Zusammenwirken der einerseits am Tragarm und andererseits am flügelseitigen Treibstangenbeschlag vorgesehenen Riegelelemente zwangsläufig auftretenden Reaktionskräfte am Tragarm sicher von dem am Nocken oder an der Leiste anliegenden Gabelschenkel in das abgewinkelte Zwischenstück eingeleitet werden und daher das dauerhaft sichere Zusammenwirken der Riegelelemente gewährleistet ist. Andererseits wird jedoch eine Winkelverlagerung des Tragarmes um die Gelenkachse bei der Kippöffnungsbewegung des Flügels um seine untere, waagerechte Achse zugelassen, so daß die sonst bei Drehkipp-Ausstellvorrichtungen als Folge des Kippöffnens auftretenden Verspannungen vermeidbar sind.

Anhand einer Zeichnung wird der Gegenstand der Erfindung nachfolgend ausführlich erläutert. Es zeigt
Fig. 1 in der Draufsicht den wesentlichen Bereich eines Schamiergelenkes,
Fig. 2 das Scharniergelenk nach Fig. 1 in Rückansicht nach Pfeilrichtung 11,
Fig. 3 einen Schnitt entlang der Linie 111 in Fig. 1 in größerem Maßstab,
Fig. 4 in räumlicher Sprengdarstellung und größerem Maßstab die funktionswesentlichen Teile des in den Fig. 1 bis 3 gezeigten Schamiergelenkes und
Fig. 5 in räumlicher Darstellung als bevorzugtes Anwendungsbeispiel für das Schamiegelenk nach den Fig. 1 bis 4 einen Drehkippbeschlag für Fenster, Türen od. dgl..

In Fig. 5 der Zeichnung ist ein Drehkippbeschlag dargestellt, mit dessen Hilfe der Flügel eines Fensters, einer Tür od. dgl. in der Schließlage am feststehenden Rahmen verriegelt werden kann. Andererseits ist er aber so ausgelegt, daß durch seine Betätigung der Flügel gegenüber dem feststehenden Rahmen entweder um eine untere waagerechte Achse 1 - 1 in Kippstellung geöffnet oder aber um eine seitliche aufrechte Achse 2 - 2 in Drehstellung geöffnet werden kann.

Der Drehkippbeschlag weist zu diesem Zweck ein verschlußseitiges Getriebebauteil 3 auf, das über einen Bedienungshandgriff 4 betätigt werden kann. Oben schließt sich an das Getriebebauteil 3 eine Eckumlenkung 5 an, mit der wiederum ein waagerechtes Treibstangenbauteil 6 gekuppelt ist.

Dem unteren Ende des Getriebebauteils 3 ist zwischen dem Flügel und dem feststehenden Rahmen eine Kippverriegelung 7 zugeordnet. Darüberhinaus befinden sich im Bereich des Getriebebauteils 3 zwischen dem Flügel und dem feststehenden Rahmen noch mehrere, beispielsweise drei, Riegelvorrichtungen 8, von denen die untere baueinheitlich mit der Kippverriegelung 7 zusammengefaßt ist.

Im Schnittpunkt von Kippachse 1 - -1 und Drehachse 2 - 2 wird der Flügel am feststehenden Rahmen durch ein Drehkipp-Ecklager 9 abgestützt, während die obere Halterung des Flügels am feststehenden Rahmen aus einem Scharniergelenk 10 besteht, das über eine Ausstellvorrichtung 11 an der Stulpschiene des oberen waagerechten Treibstangenbauteils 6 angreift, wobei die Ausstellvorrichtung 11 den Flügel sowohl in seiner Schließlage als auch in der Kippöffnungsstellung und in der Drehöffnungsstellung am Blendrahmen funktionssicher hält.

Sämtliche Funktionsteile des in Fig. 5 gezeigten Drehkippbeschlages sind so ausgeführt, daß sie sich sowohl bei rechts angeschlagenem Flügel - wie in Fig. 5 gezeigt - als auch bei links angeschlagenem Flügel - in spiegelbildlicher Anordnung zu Fig. 5 - einbauen lassen. Herstellung und Lagerhaltung des Drehkippbeschlages werden hierdurch beträchtlich vereinfacht.

Das Schamiergelenk 10 des Drehkippbeschlages weist einen am feststehenden Rahmen bzw. Blendrahmen zu befestigenden Lagerbock 12 auf, in dem um einen mit der Drehachse 2 - 2 fluchtend angeordneten Achsbolzen 13 ein abgewinkeltes Zwischenstück 14 verschwenkbar montiert werden kann, wobei das abgewinkelte Zwischenstück 14 wiederum mit einem Tragarm 15 in Verbindung steht, welcher gemäß Fig. 5 den Ausstellarm der Ausstellvorrichtung 11 bildet, die in üblicher Weise noch einen Zusatzarm 16 aufweist, welcher einerseits am Tragarm 15 bzw. am Ausstellarm und andererseits am Flügel bzw. an der Stulpschiene des Treibstangenbauteils 6 lediglich schwenkbeweglich angreift.

Die Ausstellvorrichtung 11 ist dabei funktionell nach Art eines sogenannten Ellipsenlenkers ausgelegt.

Riegelelemente 17 und 18 machen es möglich, den Ausstellarm bzw. Tragarm 15 sowohl bei in Schließlage am feststehenden Rahmen verriegeltem Flügel als auch bei in Drehöffnungsstellung beweglichem Flügel in Parallellage zu diesem mit der Stulpschiene des oberen Treibstangenbauteils 6 zu kuppeln. Andererseits kann durch Ausrücken der Riegelelemente 17 und 18 der Ausstellarm bzw. Tragarm 15 auch so freigegeben werden, daß die Ausstellvorrichtung 11 die Kippbewegung des Hügels um die untere waagerechte Kippachse 1 - 1 gegenüber dem feststehenden Rahmen ermöglicht und dabei die Endkippstellung des Flügels begrenzt.

Aus den Fig. 1 bis 4 der Zeichnung geht hervor, daß bei dem Schamiergelenk 10 das abgewinkelte Zwischenstück 14 und der Ausstell- bzw. Tragarm 15 gegeneinander um eine rechtwinklig zum Achsbolzen 13 des Lagerbocks 12 gerichtete Gelenkachse 19 - 19 über einen Winkelbereich von 180_{°} verdrehbar in Verbindung stehen. Zu diesem Zweck ist an einer Breitseite, nämlich der Unterseite, des Tragarms 15 eine Platte 20 befestigt, an der ein über das hintere Ende des Tragarms 15 vorstehender Zapfen 21 sitzt. dieser Zapfen 21 hat kreisförmigen Querschnitt und ist durch einen ihm in seiner Querschnittsform angepaßten Kanal 22 geführt, der sich über die ganze Länge durch den Schenkel 23 des abgewinkelten Zwischenstücks 14 erstreckt. Der Zapfen 21 ist dabei zumindest auf einem Teil seiner Länge mit Gewinde 24 versehen, über das er mit einer Mutter 25 zusammenwirkt, die drehbar, aber axial unverschieblich in der Nähe der Eckzone zwischen dem Schenkel 23 und dem Schenkel 26 des abgewinkelten Zwischenstücks 14 gelagert ist. Der Schenkel 26 des abgewinkelten Zwischenstückes 14 ist mit einem Durchgangsloch 27 versehen, welches sich im rechten Winkel zum Kanal 22 erstreckt und das eine Lageröffnung bildet, durch welche der Achsbolzen 13 des rahmenseitigen Lagerbockes 12 hindurchgesteckt werden kann.

An das der Mutter 25 gegenüberliegende, dem Tragarm 15 zugewendete Ende am Winkelschenkel 23 des abgewinkelten Zwischenstücks 14 ist ein Lagerauge 28 einstückig angeformt, welches sich koaxial zum Durchlaß 22 bzw. zur Gelenkachse 19 -19 erstreckt.

Von diesem Lagerauge 28 steht radial ein Nocken bzw. eine Leiste 29 od. dgl. ab, und zwar in einer parallel zur Schwenkebene des abgewinkelten Zwischenstücks 14 gelegenen Richtung und nach der dem Schenkel 26 abgewendeten Längsbegrenzungsfläche des Schenkels 23·hin.

Der Nocken bzw. die Leiste 29 hat dabei zwei voneinander weggerichtete Anschlagflächen 30 und 31, die symmetrisch zu der durch die Gelenkachse 19 - 19 gehenden Symmetrieebene des abgewinkelten Zwischenstücks 14 liegen, also übereinstimmenden Abstand hiervon haben.

Die Dicke des Nockens bzw. der Leiste 29, also der Abstand 32 zwischen den beiden Anschlagflächen 30 und 31 entspricht dabei nur einem Bruchteil, beispielsweise einem Drittel, der Gesamtdicke 33 des abgewinkelten Zwischenstückes 14 bzw. seines Schenkels 23.

Im Anschluß an die Anschlagflächen 30 und 31 des Nockens bzw. der Leiste 29 ist im Bereich des Lagerauges 28 am Schenkel 23 des abgewinkelten Zwischenstücks 14 jeweils ein Absatz vorgesehen, dessen Höhe 34 auf die Dicke des Tragarms 15 abgestimmt ist.

Das dem Schenkel 23 des abgewinkelten Zwischenstücks 14 zugewendete Ende des Tragarms 15 ist mit einem Ausschnitt 35 versehen, dessen Breite 36 auf den Durchmesser des Lagerauges 28 abgestimmt ist und der eine Tiefe 37 hat, die mindestens gleich der Länge des Lagerauges 28 ist.

Durch den Ausschnitt 35 werden am hinderen Ende des Tragarms 15 zwei parallele Gabelschenkel 38 gebildet, durch die das dem abgewinkelten Zwischenstück 14 zugewendete Ende des Tragarms 15 Gabelform erhält.

Wenn der Tragarm 15 über den mit der Gelenkachse 19 - 19 fluchtenden Zapfen 21 und die Mutter 25 mit dem abgewinkelten Zwischenstück 14 gekuppelt ist, greifen die beiden Gabelschenkel 38 seitlich an dem den Zapfen 21 im Durchlaß 22 aufnehmenden Lagerauge 28 vorbei. Jeweils einer der beiden Gabelschenkel 38 kann dabei über die von seiner Unterseite gebildete Anschlagfläche 39 mit einer der Anschlagflächen 30 bzw. 31 am Nocken bzw. an der Leiste 29 des Lagerauges 28 in Wirkverbindung treten und dadurch die Drehlage des Tragarms 15 relativ zum abgewinkelten Zwischenstück 14 begrenzen. Auf diese Art und Weise ist es daher möglich, den Tragarm 15 relativ zum abgewinkelten Zwischenstück 14 in zwei um 180_{°} um die Gelenkachse 19 - 19 gegeneinander verdrehte Endlagen zu bringen und in jeder dieser beiden Endlagen in einer vorgegebenen Richtung eine feste Abstützung zwischen dem Tragarm 15 und dem Zwischenstück 14 herbeizuführen.

Durch das Zusammenwirken des das Gewinde 24 aufweisenden Zapfens 21 mit der Mutter 25 läßt sich der Tragarm 15 relativ zum abgewinkelten Zwischenstück 14 in Richtung der Gelenkachse 19 - 19 praktisch stufenlos verstellen, um eine Lagenjustierung des vom Tragarm 15 gehaltenen Flügels relativ zu dem feststehenden Rahmen zu ermöglichen. Über den gesamten Längs-Verstellbereich hinweg verbleiben jedoch die Gabelschenkel 38 des Tragarms 15 innerhalb des Längenbereichs des Lagerauges 28 am Schenkel 23 des abgewinkelten Zwischenstücks 14, so daß ihre Wirkverbindung mit dem Nocken bzw. der Leiste 29 und dessen bzw. deren Anschlagflächen 30 und 31 gewährleistet bleibt.

Da die beiden Gabelschenkel 38 des Tragarms 15 eine gewisse, seitwärts gerichtete Eigenfederung aufweisen, besteht die Möglichkeit, die beiden um 180_{°} gegeneinander versetzten Drehlagen des Tragarms 15 relativ zum abgewinkelten Zwischenstück 14 bzw. zu dessen Schenkel 23 zu fixieren. Hierzu ist es lediglich notwendig, am Lagerauge 28, und zwar vorzugsweise an einer dem Nocken bzw. der Leiste 29 diametral gegenüberliegenden Umfangsstelle eine Fixierrast 40, beispielsweise in Form einer Wulst, auszuformen, mit der jeweils einer der Gabelschenkel 38 des Tragarms 15 über seine innere, unterseitige Längskante schnäpperartig in Wirkverbindung tritt.

Die Fixierrast 40 braucht dabei lediglich so ausgeführt zu werden, daß sie den Tragarm 15 in seiner werkseits vormontierten Einstellung relativ zum abgewinkelten Zwischenstück 14 fixiert und vor dem Einbau des Scharniergelenks ggf. eine einmalige Winkelverdrehung des Tragarms 15 relativ zum abgewinkelten Zwischenstück 14 um 180_{°} ermöglicht.

Nach dem funktionsrichtigen Einbau des Scharniergelenkes 10 wird jedoch die Fixierrast 40 praktisch nicht mehr benötigt, weil dann einerseits das abgewinkelte Zwischenstück 14 über den rahmenseitigen Lagerbock 12 relativ zum feststehenden Rahmen ausgerichtet ist und andererseits der Tragarm 15 mit dem Flügel in Halteverbindung steht.

Wenn der Tragarm 15 des Scharniergelenks 10, wie das nach Fig. 5 der Zeichnung der Fall ist, den Ausstellarm einer Drehkipp-Ausstellvorrichtung 11 bildet, dann wirkt er, wie bereits weiter oben hervorgehoben wurde, über Riegelelemente 17 und 18 mit dem flügelseitig montierten Treibstangenbeschlag zusammen. Der den Ausstellarm der Ausstellvorrichtung 11 bildende Tragarm 15 muß jedoch für das Kippöffnen des Flügels von der Stulpschiene des Treibstangenbauteils 6 abgekuppelt werden, damit er relativ dazu die nötige Winkelverlagerung ausführen und die Ausstellvorrichtung 11 sich nach Art eines Ellipsenlenkers spreizen und zusammenlegen kann.

In der Eingriffsstellung der Riegelelemente 17 und 18, also bei Schließlage und zum Drehöffnen des Flügels, werden jeweils die an der Unterseite des Tragarms 15 sitzenden Riegelansätze 41 von den mittels des Treibstangen-Bauteils 6 verstellbaren Riegelansätzen 42 hintergriffen. Dadurch wirkt ein Drehmoment um die Gelenkachse 19 - 19 auf den Tragarm 15 ein, welches ihn relativ zum abgewinkelten Zwischenstück 14 zu verdrehen sucht. Dieses Drehmoment wird dabei jeweils über den mit seiner Stützfläche 39 auf der Anschlagfläche 30 bzw. 31 des Nockens bzw. der Leiste 29 am abgewinkelten Zwischenstück 14 aufliegenden Gabelschenkel 38 des Tragarms 15 abgefangen, so daß einem unerwünschten Entkuppeln der Riegelansätze 41 und 42 wirksam begegnet ist.

Andererseits besteht jedoch die Möglichkeit, daß der den Ausstellarm der Ausstellvorrichtung 11 bildende Tragarm 15 sich beim Kippöffnen des Flügels nach vorne um die Gelenkachse 19 - 19 relativ zum abgewinkelten Zwischenstück 14 begrenzt verdrehen kann und dadurch die gesamte Drehkipp-Ausstellvorrichtung 11 von den üblicherweise auf sie wirkenden Verwindungskräften entlastet wird.

Sollen Scharniergelenke 10 für Fenster und Türen mit Drehflügel oder für Fenster mit Kipp- bzw. Klappflügel benutzt werden, dann bildet der Tragarm 15 eine Befestigungsschiene, die unmittelbar an der Falzfläche des Flügels, parallel zu dessen Ebene ausgerichtet, angeschlagen wird. In diesem Falle kann es sich empfehlen, den Tragarm 15 als Winkelschiene auszugestalten, die dann jeweils den Eckbereich des Flügels umfaßt und an zwei rechtwinklig zueinander liegenden Falzflächen desselben befestigt werden kann.

## Patentansprüche

1. Scharniergelenk (10) für Fenster, Türen od. dgl., insbesondere am Ausstellarm einer Ausstellvorrichtung (11) für Drehkippflügel, bei welchem in einem am feststehenden Rahmen bzw. Blendrahmen sitzenden Lagerbock (12) ein abgewinkeltes Zwischenstück (14) um einen Achsbolzen (13) verschwenkbar gehalten ist (26, 27) und mit einem um eine rechtwinklig zum Achsbolzen (13) gerichtete Gelenkachse (19-19) um 180_{°} verdrehbaren Tragarm (15) od. dgl. in Verbindung steht, der am Flügel als Halteelement angreift sowie am Zwischenstück (14) in den beiden um 180_{°} zueinander versetzten Drehstellungen lagenfixierbar ist,
dadurch gekennzeichnet,
daß das dem Zwischenstück (14) zugewendete Ende des Tragarms (15) Gabelform (35, 36, 37) mit zwei parallelen Gabelschenkeln (38) aufweist,
daß die Gabelschenkel (38) seitlich an einem die Gelenkachse (19-19; 21) aufnehmenden (22) Lagerauge (28) des Zwischenstücks (14) vorbeigreifen,
und daß vom Lagerauge (28) radial ein Nocken, eine Leiste (29) od. dgl. absteht,
der bzw. die zwei voneinander weggerichtete Anschlagflächen (30 und 31) aufweist,
gegen die jeweils einer der Gabelschenkel (38) in den beiden um 180_{°} versetzten Drehlagen abstützbar ist (39).

2. Scharniergelenk nach Anspruch 1, bei welchem der Tragarm (15) quer zu seiner Hauptebene gegenüber der Gelenkachse (19-19) versetzt, aber parallel dazu verlaufend vorgesehen ist (20) und das Zwischenstück (14) eine Dicke (33) hat, die einem Mehrfachen, vorzugsweise mindestens dem Dreifachen, der Dicke des Tragarmes (15) entspricht,
dadurch gekennzeichnet,
daß der Nocken, die Leiste (29) od. dgl. auf der zur Schwenkebene parallelen Symmetrieebene des Zwischenstücks (14) liegt und die beiden Anschlagflächen (30 und 31) hieran einen Abstand von der Symmetrieebene haben, der auf die Versetztlage (20) des Tragarms (15) relativ zur Gelenkachse (19-19) abgestimmt ist.

3. Scharniergelenk nach einem der Ansprüche 1 und 2,
dadurch gekennzeichnet,
daß den Gabelschenkeln (38) des Tragarms (15) am Lagerauge (28) des Zwischenstücks (14) Fixierraste (40) zugeordnet sind.

4. Scharniergelenk nach einem der Ansprüche 1 bis 3, bei welchem der Tragarm (15) in Längsrichtung der Gelenkachse (19) begrenzt verstellbar (24, 25) mit dem Zwischenstück (14) verbunden ist,
dadurch gekennzeichnet,
daß die Gabelschenkel (38) des Tragarms (15) sowie der Nocken, die Leiste (29) od. dgl. des Zwischenstücks (14) in Längsrichtung ein Uberlappungsmaß haben, welches größer bemessen ist als das vorgesehene maximale Verstellmaß (24, 25).

5. Scharniergelenk nach einem der Ansprüche 1 bis 4, bei welchem der Tragarm (15) den Ausstellarm einer Drehkipp-Ausstellvorrichtung (11) bildet und für die Schließstellung sowie zum Drehöffnen des Flügels in Parallellage an diesem über durch einen Treibstangenbeschlag (3 bis 6) betätigbare Riegelelemente (17, 18) festlegbar ist,
dadurch gekennzeichnet,
daß jeweils der von der Öffnungsseite des Flügels entfernte Gabelschenkel (38) des Tragarms (15) von dem Nocken, der Leiste (29) od. dgl. des Zwischenstücks (14) stützend untergriffen ist.

## Claims

1. A hinge joint (10) for windows, doors or like, more particularly on the stay arm of a stay mechanism (11) for tum-tilt panels, in which joint a bent intermediate member (14) is mounted for pivoting around a pivot pin (13), is mounted for pivoting (26, 27) around a pivot pin (13) in a bearing lug (12) disposed on the fixed frame and is connected to a carrying arm (15) or the like rotatable around an articulation axis (19-19) extending perpendicularly to the pivot pin (13), the latter arm (15) engaging the panel as retaining element and being locatable on the intermediate member (14) in the two turn positions offset by 180_{°} from one another, characterised in that the carrying arm end near the intermediate member (14) has a fork shape (35-37) comprising two parallel prongs or tines (38) or the like; the fork prongs (38) extend laterally past a bearing lug (28) of the intermediate member (14), such lug receiving (22) the axis (19-19; 21); and a cam or ledge (29) or the like projects radially from the bearing lug (28) and has two abutment surfaces (30, 31) which extend away from one another and against which one of the fork prongs (38) is adapted to bear (39) in the two turn positions offset by 180_{°} from one another.

2. A joint according to claim 1 in which the carrying arm (15) is offset from the joint axis (19-19) transversely to the main plane of such arm bur parallel (20) to the latter axis and the intermediate member (14) has a thickness corresponding to a multiple, preferably at least three times, the thickness of the carrying arm (15), characterised in that the cam or ledge (29) or the like is disposed on the plane of symmetry of the intermediate member (14), the latter plane extending parallel to the pivoting plane, and the two abutment surfaces (30, 31) are separated from the plane of symmetry by a distance adapted to the offset position (20) of the carrying arm (15) relatively to the axis (19-19).

3. A joint acording to claim 1 and/or 2, characterised in that fixing detents (40) on the lug (28) of the intermediate member (14) are associated with the carrying arm prongs (38).

4. A joint according to any of claims 1-3 in which the carrying arm (15) is so connected to the intermediate member (14) as to have limited provision for movement (24, 25) lenghtwise of the axis (19), characterised in that the carrying arm prongs (38) and the cam or ledge (29) or the like of the intermediate member (14) have in the longitudinal direction an amount of overlap greater than the maximum amount of displacement (24, 25) provided.

5. A joint according to any of claims 1-4 in which the carrying arm is effective as the stay arm of a tum-tilt stay mechanism. (11) and can be located for the closed position and for the turning open of the panel in a parallel position thereon by way of locking elements (17, 18) activatable by way of a drive bar device (3-6), characterised in that the cam or ledge (29) or the like of the intermediate member (14) engages supportingly below whichever fork prong (38) of the arm (15) is remote from the opening side of the window.

## Revendications

1. Charnière (10) pour fenêtres, portes ou autres éléments de fermeture du même genre, montée en particulier sur le bras à déploiement d'un dispositif de déploiement (11) pour battants de fenêtres ou vantaux de portes ou encore panneaux d'autres éléments de fermeture du même genre à la fois à ouverture de type classique, c'est-à-dire à ouverture par rotation sur un axe latéral vertical, et à ouverture de type à soufflet, c'est-à-dire à ouverture par basculement sur un axe horizontal inférieur, charnière dans le cas de laquelle, dans un support de montage (12), prenant appui sur le châssis fixe ou dormant de la fenêtre ou sur le bâti de la porte ou encore sur le dormant de l'autre élément de baie du même genre dont il s'agit, il est prévu une pièce intermédiaire coudée (14) maintenue (en 26, 27) de façon qu'elle puisse pivoter sur un bout d'axe (13), pièce intermédiaire (14) qui est en liaison avec un bras portant (15) ou l'équivalent pouvant tourner de 180_{°} sur un axe d'articulation (19-19) dirigé perpendiculairement par rapport au bout d'axe (13), bras portant (15) ou l'équivalent qui, en tant qu'élément de retenue, attaque le battant de la fenêtre ou le vantail de la porte ou encore le panneau de l'autre élément de fermeture de baie et qui peut être maintenu en place sur la pièce intermédiaire (14) dans les deux positions prises par rotation décalées de 180_{°} l'une par rapport à l'autre, la charnière étant caractérisée en ce que l'extrémité du bras portant (15) qui est dirigée vers la pièce intermédiaire (14) se présente en forme de fourche (35, 36, 37) et comporte deux branches de fourche parallèles (38), en ce que les branches de fourche (38) s'engagent latéralement sur une partie (28) présentant un oeillet de support de la pièce intermédiaire (14), partie qui contient (en 22) l'axe d'articulation (19-19; 21), et en ce que, de la partie (28) présentant un oeillet de support, part radialement une saillie, une nervure (29) ou l'équivalent, qui présente deux faces de butée (30 et 31) s'écartant l'une de l'autre, faces de butée contre chacune desquelles peut prendre appui (en 39) l'une des branches de fourche (38) dans les deux positions prises par rotation décalées de 180° l'une par rapport à l'autre.

2. Charnière suivant la revendication 1, dans le cas de laquelle le bras portant (15) présente une partie en décalage (en 20), transversalement à son plan principal, par rapport à l'axe d'articulation (19-19), mais est parallèle à cet axe d'articulation, et dans le cas de laquelle la pièce intermédiaire (14) a une épaisseur (33) qui correspondant à un multiple, de préférence au moins au triple, de l'épaisseur du bras portant (15), la charnière étant caractérisée en ce que la saillie, la nervure (29) ou l'équivalent se trouve dans le plan de symétrie de la pièce intermédiaire (14) qui est parallèle au plan de pivotement, les deux faces de butée (30 et 31) de la saillie, de la nervure (29) ou l'équivalent se trouvant à une distance d'écartement du plan de symétrie qui a été réglée sur la position de décalage (20) du bras portant (15) par rapport à l'axe d'articulation (19-19).

3. Charnière suivant l'une ou l'autre des revendications 1 et 2, caractérisée en ce qu'avec les branches de fourche (38) du bras portant (15) coopèrent des arrêts de fixation (40) qui sont prévus à la partie (28) présentant un oeillet de support de la pièce intermédiaire (14).

4. Charnière suivant l'une quelconque des revendications 1 à 3, dans le cas de laquelle le bras portant (15) est relié à la pièce intermédiaire (14) de façon qu'il puisse être déplacé dans une mesure limitée dans le sens longitudinal de l'axe d'articulation (19-19), la charnière étant caractérisée en ce que les branches de fourche (38) du bras portant (15), ainsi que la saillie, la nervure (29) ou l'équivalent de la pièce intermédiaire (14) présentent, dans le sens longitudinal, une mesure de chevauchement qui est supérieure à la mesure de déplacement maximale prévue (24, 25).

5. Charnière suivant l'une quelconque des revendications 1 à 4, dans le cas de laquelle le bras portant (15) constitue le bras à déploiement d'un dispositif de déploiement (11) à la fois pour ouverture de type classique et pour ouverture de type à soufflet et peut, pour la position de fermeture ainsi que pour l'ouverture de type classique du battant de la fenêtre ou du vantail de la porte ou encore du panneau de l'autre élément de fermeture de baie dont il s'agit, être maintenu en position de parallélisme avec ce battant ou ce vantail ou ce panneau par des éléments de verrouillage (17, 18) pouvant être actionnés à l'intervention d'une ferrure à tige ou tringle active ou tige ou tringle de commande (3 à 6), la charnière étant caractérisée en ce que la branche de fourche (38) du bras portant (15) qui est éloignée du côté d'ouverture du battant de la fenêtre ou du vantail de la porte ou encore du panneau de l'autre élément de fermeture de baie dont il s'agit est prise de dessous par la saillie, la nervure (29) ou t'équivalent de la pièce intermédiaire (14), saillie, nervure ou l'équivalent sur laquelle elle prend appui.
